# FASCICULE DE BREVET EUROPEEN

(11) **EP 0 735 228 B1**
(45) Date de publication et mention de la délivrance du brevet: **02.06.1999**
(21) Numéro de dépôt: 96400573.0
(22) Date de dépôt: 19.03.1996
(51) Int. Cl.: E06B 9/174, E06B 9/17

(54) **Console pour système de montage pour volets roulants et similaires**
Konsole für Befestigungsvorrichtung für Rolladen oder dergleichen
Bracket for a mounting device of roller blinds or the like

(30) Priorité: 31.03.1995 FR 9503846
(43) Date de publication de la demande: 02.10.1996
(73) Titulaire: Zurfluh Feller, 25150 Roide (FR)
(72) Inventeur: Claudel, Christian, 90000 Belfort (FR)
(74) Mandataire: Armengaud Ainé, Alain

(56) Documents cités:
- DE-U- 9 301 458
- FR-A- 2 608 205
- US-A- 4 234 032

## Description

La présente invention concerne des perfectionnements apportés aux volets roulants et similaires et elle se propose de simplifier et de faciliter la fabrication de volets roulants qui sont conçus pour être montés dans des baies où ils n'ont pas été prévus à l'origine, notamment lors de la rénovation de bâtiments anciens.

Comme on le sait, un volet roulant à commande notamment à sangle, à treuil, à cordon, comprend essentiellement, en dehors du tablier du volet proprement dit : des coulisses pour les parties latérales du volet ; un arbre d'enroulement du volet logé dans un caisson et supporté par des paliers prévus à chaque extrémité du caisson ; un organe assurant la manoeuvre du tablier du volet à l'aide notamment de ladite sangle ; un élément de guidage de sortie de la sangle et une plaque dite de montage assurant la liaison entre ces différents éléments.

L'invention a précisément pour objet une telle plaque qui a donc pour fonction :
- d'assurer la liaison avec les coulisses latérales du volet,
- de positionner les tulipes de guidage du tablier,
- de supporter l'arbre d'entraînement du volet,
- de supporter le caisson et,
- de supporter le système de guidage de sortie de la sangle.

Dans les dispositifs de conception antérieure comme par exemple ceux décrits dans FR-A-2 608 205, la plaque du caisson, faisait office de console pour système de montage pour volets roulants et de cache extérieur. En conséquence, cette pièce était différente en fonction de chaque couleur de coffre et de chaque type de caisson (carré ou pan coupé) ce qui augmentait d'autant les pièces à fabriquer et le nombre d'éléments à maintenir en stock.

La présente invention vise donc à pallier ces inconvénients en proposant une console unique qui assure l'ensemble des fonctions précédemment mentionnées quel que soit le montage de la console dans une position à droite ou à gauche du caisson du volet roulant.

A cet effet, cette invention concerne une console pour système de montage pour volets roulants et similaires, caractérisée en ce qu'elle comprend :
- deux logements en forme de glissière positionnés symétriquement sur un côté de ladite console de façon que l'un ou l'autre de ces logements puisse recevoir une patte amovible faisant saillie sur le côté inférieur de ladite console et venant s'encastrer dans un logement prévu dans la coulisse du volet ;
- une pluralité de bossages disposés sur une couronne interne de la console pour le montage d'un flasque fixe et/ou d'une plaque support de manoeuvre ;
- une pluralité d'encoches et d'ergots sur sa périphérie pour la fixation d'un capot de finition et d'une tulipe.

Les revendications dépendantes spécifient des modifications de la console selon la revendication indépendante.

D'autres caractéristiques et avantages de la présente invention ressortiront de la description, faite ci-après, en référence aux dessins annexés qui en illustrent un exemple de réalisation dépourvu de tout caractère limitatif. Sur les figures :
- la figure 1 est une vue en perspective et en éclaté du système de montage selon l'invention ;
- la figure 1a est une vue en coupe illustrant la position de la tulipe par rapport à la console ;
- la figure 1b est une vue en coupe illustrant le positionnement de la patte par rapport à la coulisse ;
- la figure 2 est une vue en perspective de la console, orientée côté intérieur du montage ;
- la figure 3 est une vue en perspective de la console, orientée côté extérieur du montage ;
- la figure 4 est une vue en perspective de la plaque support de manoeuvre, orientée côté intérieur du montage ;
- la figure 5 est une vue en perspective de la plaque support de manoeuvre, orientée côté extérieur du montage ;
- la figure 6 est une vue en perspective du flasque fixe, orientée côté intérieur du montage ;
- la figure 7 est une vue en perspective du flasque fixe, orientée côté extérieur du montage ;
- la figure 8 est une vue en coupe, en élévation frontale et à plus grande échelle, du système de montage ;
- les figures 9a, 9b, 9c, illustrent divers modes de montage de la console.

Selon un mode de réalisation préféré du système de montage d'un volet roulant, il comporte tout d'abord une console 1 formant support pour l'ensemble des autres éléments du système (flasque fixe 2, plaque support de manoeuvre 3, tulipe 4, patte 5, capot 6, guide sangle 7, poulie 8, treuil, moyeu crabot 10). Cette console 1, élaborée par injection de matière plastique, notamment de l'ABS, dans un moule, est conformée en une plaque de forme sensiblement carrée et évidée en son centre.

Elle dispose d'une couronne 11 pourvue intérieurement d'une pluralité de bossages 12, 13, 14, 15 préférentiellement au nombre de quatre, chaque bossage étant disposé sensiblement dans une position médiane par rapport au côté du quadrilatère, en vis-à-vis et orienté perpendiculairement par rapport à l'axe longitudinal du côté.

Les bossages 12, 13, 14, 15 en regard sont appariés, ainsi deux 12, 13 des quatre bossages disposeront d'une entaille 16 pour le montage du flasque fixe 2, les deux autres 14, 15 seront munis sur leur paroi latérale 17 d'une zone en creux 18, pour la zone en relief 19 du flasque fixe 2, leur largeur correspondant sensiblement à celle des encoches 20 du flasque fixe 2 ou de la plaque support de manoeuvre 3.

Ainsi, cette console 1 comporte sur la périphérie extérieure de sa face externe une pluralité d'ergots 21 pour le montage du capot 6 de finition et un dégagement de matière 22 égal à l'épaisseur du capot.

Sur cette même face, la console est munie de deux logements 23, 24 en forme de glissière, positionnés symétriquement sur un côté de ladite console 1, de façon que l'un ou l'autre de ces logements 23, 24 puisse recevoir une patte 5 amovible, en fonction du montage de la console dans la partie gauche ou droite du caisson du volet roulant. Au droit de ces logements 23, 24, la console dispose d'une pluralité d'encoches 25 dans les coins supérieur et inférieur pour le montage d'une tulipe 4.

Selon une caractéristique avantageuse de l'invention, le quadrilatère formant la console comporte deux arêtes biseautées 26, 27, disposées symétriquement de façon à conformer une pièce unique, quel que soit son montage dans une configuration à droite ou à gauche et quel que soit le recours à un coffre carré ou à pan coupé.

Dans l'épaisseur de la console 1 et sur chaque côté, on prévoit de disposer une pluralité d'ouvertures 28 oblongues, circulaires débouchant vers l'intérieur de ladite console pour le passage notamment des tringles de treuil, des sangles S, ou pour l'accès aux boutons de réglage des fins de course moteur ; ces ouvertures 28 sont entrecoupés de cordon de matière de manière assurer d'une part, la liaison entre la face externe et la face interne de la console 1 et d'autre part, la rigidification de l'ensemble. Par ailleurs, à l'aide de ces ouvertures 28, l'utilisateur peut intervenir sur les divers éléments du système de montage, notamment pour le réglage de la position axiale du treuil, des fins de course moteur.

Selon une autre caractéristique avantageuse de l'invention, la console 1 comporte sur sa paroi dirigée côté intérieur et sensiblement au niveau du milieu de l'arête biseautée 26,27, des orifices 29 pour le passage de l'axe du galet du guide sangle.

Selon une caractéristique avantageuse de l'invention, la console 1 autorise le montage d'une plaque support de manoeuvre 3. Cet élément se présente sous la forme d'une plaque conformée en disque dont la partie centrale est pourvue d'une part, d'une pluralité d'orifices 30, placés à divers endroits de sa surface, afin de permettre le montage de système de treuil d'origine variée et d'autre part, d'un téton central 31 faisant saillie en direction de l'axe du tambour du volet roulant, destiné à recevoir un moyeu crabot 10. Cette portion en disque est sensiblement positionnée en retrait par rapport à une portion en anneau d'épaisseur similaire et qui l'entoure. Cet anneau 32 est muni d'une pluralité d'encoches 33, notamment quatre, placées à divers endroits de sa périphérie correspondant aux emplacements des bossages 12, 13, 14, 15 présents sur la console 1. Afin de permettre le montage de ladite plaque dans une position angulaire préférentielle, l'une de ses encoches 33 est d'une dimension différente par rapport aux autres et réalise un détrompeur. La partie en retrait du disque central vient se positionner dans la console 1, au niveau de l'évidement central.

Par ailleurs, si l'on veut réaliser un assemblage entre la plaque support de manoeuvre 3 et la console 1 avec blocage, on dispose dans l'une au moins des quatre petites entailles 34 prévues de part en part des quatre précédentes 33, une vis pointeau.

L'assemblage de la plaque support s'effectue de la manière suivante indifféremment dans une console positionnée à droite ou à gauche :
- la face centrale de la plaque 3 vient en contact sur le fond de la zone centrale de la console 1 ;
- les diverses encoches 33 sont positionnées en regard des bossages 12, 13, 14, 15 présents sur les parois latérales de la couronne 11 de la console 1 ;
- on effectue un mouvement de rotation de ladite plaque et elle se verrouille en arrière des bossages ;
- on dispose, si l'on souhaite un indexage, une vis pointeau dans l'une des entailles 34 prévues à cet effet ; sinon, la vis pointeau serrée en dehors des entailles 34 permettra un réglage angulaire ultérieur pour l'axe du treuil.

Selon une caractéristique de l'invention, la console 1 autorise le montage d'un flasque fixe 2. Ce flasque se présente sous la forme d'un disque obtenu notamment par emboutissage d'un feuillard métallique. Il comporte préférentiellement deux encoches 35 disposées dans une position diamétralement opposée sur la périphérie du disque et on prévoit au droit de chacune de ces encoches 35 une patte 36 en L faisant saillie perpendiculairement et dirigée vers l'intérieur de ladite console 1. La profondeur de ces pattes 36 correspond sensiblement à la profondeur desdits bossages 12, 13, 14, 15, tandis que la hauteur de la base de la patte en L correspond à la profondeur des entailles 16 prévues dans deux au moins des quatre bossages disposés dans la couronne 11 de la console 1, ces bossages étant situés dans une position diamétralement opposée.

Le flasque fixe 2 comporte également sur la face dirigée côté intérieur de la console, une pluralité de zones en relief 19, notamment deux, positionnés selon un diamètre, de part en part des pattes en L 36. Ces zones en relief 19 permettent l'arrêt en rotation du flasque 2 dans la console 1 et ils coopèrent au niveau de zones en creux 18 réalisées sur deux des bossages 12, 13, 14, 15 prévus sur la couronne 11 de la console 1.

Le flasque 2 comprend par ailleurs, en partie centrale, un orifice 37 muni latéralement de pattes 38 en saillie, obtenues par repoussage de la matière lors de l'emboutissage dudit flasque 2 et qui permettent soit le passage d'un axe de tambour, soit la fixation d'un moyeu crabot 10 d'un arbre de volet roulant. La conception de ce flasque fixe permet indifféremment des montages dans des consoles droite ou gauche.
L'assemblage du flasque fixe sur la console s'effectue de la manière suivante :
- la surface du flasque fixe 2 vient en appui sur les parties correspondantes de la console 1 ;
- on exerce un mouvement de rotation de ce flasque 2 de manière à ce que chacune des bases des pattes 36 en saillie viennent se loger dans les entailles 16 réalisées dans deux des quatre bossages 12, 13, 14, 15 ;
- l'immobilisation du flasque à l'intérieur de la console étant obtenue lorsque les zones en relief 19 du flasque sont en vis-à-vis des zones en creux 18.

Selon un autre mode d'utilisation du flasque fixe 2 à l'intérieur de la console 1, on interpose dans l'espace compris entre la face externe du flasque fixe 2 et la paroi latérale du tablier, un flasque tournant 46 qui coulisse au travers d'un orifice pratiqué sur ce dernier sur la partie saillante du moyeu crabot 10 ou de l'axe du tambour du volet roulant.

Ce flasque tournant demeure dans le plan de la tulipe 4 et assure un guidage latéral sans frottement lors de l'enroulement ou du déroulement du tablier sur l'axe du tambour.

On peut ainsi, lorsque le flasque tournant 46 est monté dans un caisson utilisant une manoeuvre à sangle, supprimer les frottements entre les lames du tablier et le flasque fixe 2 lorsque le tablier est totalement enroulé sur son axe, ce qui améliorera le déroulement du tablier, qui ne peut être provoqué que par le propre poids des lames qui demeurent verticales.

Selon une caractéristique de l'invention, la console autorise le montage d'une patte 5. Cette patte obtenue par emboutissage d'une tôle, préférentiellement galvanisée, présente un profil en L. Sa largeur correspond sensiblement à la largeur de la coulisse C du tablier du volet roulant et la profondeur de sa base correspond quant à elle à la profondeur de la coulisse C afin de ménager une zone de guidage en partie inférieure de la coulisse C. La patte 5 présente également des emboutis de rigidification dans la direction de la plus petite dimension ; néanmoins une zone restreinte ne présente pas cet embouti, pour permettre sa flexion lors de la mise en place de la coulisse sur le chantier.

Selon une caractéristique avantageuse de l'invention, la console 1 autorise le montage d'un embout de liaison, notamment un embout crabot 10, entre la plaque support de manoeuvre 3 ou le flasque fixe 2 et l'axe du tambour du volet roulant. Cet embout est réalisé, notamment par moulage, préférentiellement dans une matière plastique ou métallique et selon des séries normalisées de diamètre intérieur et extérieur et comprend longitudinalement au moins deux moyeux de section différente, délimités par un épaulement circulaire.

L'un de ses moyeux s'emmanche à l'intérieur ou à l'extérieur du tube d'enroulement suivant que l'embout est une pièce mâle ou femelle. L'embout est parcouru par une pluralité de saignées, de profils variés, notamment rectangulaire ou arrondi, s'étendant axialement et se répartissant radialement sur sa section de manière à conformer des surfaces de guidages en fonction de saignées complémentaires de profils similaires, disposés le long du tube d'enroulement. Ces saignées permettent également de rendre solidaire le tube de l'embout et d'éviter en particulier tous mouvements relatifs entre ces deux pièces.

L'un des moyeux de l'embout, généralement celui de diamètre le plus important, est pourvu d'au moins une patte escamotable, faisant saillie extérieurement par rapport à l'enveloppe de l'embout, cette patte se bloquant en extrémité du tube d'enroulement afin de réserver une course de rétractabilité de l'arbre d'enroulement pour en permettre son montage ou son démontage.

Le moyeu de moindre diamètre de l'embout reçoit un dispositif d'enroulement de sangle S, généralement composé d'une poulie ou d'un flasque qui coulisse au travers d'un orifice pratiqué sur ce dernier, sur la partie saillante dudit moyeu.

Le dispositif d'enroulement dispose d'une part, d'un alésage en son centre, et d'autre part de parties mâles longitudinales, faisant saillie intérieurement et devant coopérer au niveau de systèmes de solidarisation.

La surface extérieure périphérique du moyeu recevant le dispositif d'enroulement de sangle comporte une pluralité de systèmes de solidarisation conformés préférentiellement sous la forme de baïonnette. Elles autorisent, grâce à une combinaison de mouvements de translation puis de rotation, du dispositif d'enroulement le long et autour de l'axe du moyeu, l'immobilisation axiale et radiale dudit dispositif.

Par ailleurs, chacune des parties latérales des baïonnettes, dispose, selon une distance correspondant à la hauteur des parties mâles placées à l'intérieur de l'orifice du dispositif d'enroulement, d'une surépaisseur de matière s'étendant en cordon, servant de cliquet, lorsque l'utilisateur exerce sur ledit dispositif une traction ou une compression longitudinale jusqu'à ce qu'il perçoive un son caractéristique d'un encliquetage. Le montage du dispositif d'enroulement sur l'embout n'est possible que selon une seule position, les parties mâles disposées préférentiellement autour d'une zone médiane interne de l'orifice du dispositif d'enroulement autorisent la combinaison de mouvements de translation puis de rotation au sein des baïonnettes que dans une unique orientation du dispositif d'enroulement. Dans le cas contraire, l'utilisateur ne pourra effectuer que le mouvement de translation.

Le moyeu creux comprend également au sein de sa surface interne au moins une cannelure, de section droite variée, notamment du type queue d'aronde ou rectangulaire, disposée autour de son diamètre intérieur, afin d'autoriser l'immobilisation d'une partie axiale servant d'organe de liaison à l'équipage formé par le tube d'enroulement du volet roulant et par l'embout au niveau des consoles fixes placées aux extrémités du caisson du volet roulant.

L'organe de liaison, de longueur variable, est muni sur toute sa surface périphérique d'au moins une forme en relief de profil similaire et complémentaire à ladite cannelure, s'étendant préférentiellement selon une direction axiale.

Selon une caractéristique avantageuse de l'invention, la console 1 autorise le montage d'une poulie 8 pour l'enroulement et le déroulement de la sangle S du volet roulant. Cette poulie 8, en matière plastique ou métallique, présente en son centre un orifice 40 pourvu, en fonction des applications visées, d'une section droite circulaire, pour son adaptation sur l'embout correspondant du moyeu, ou d'une section carrée, pour le passage d'un axe métallique, de section droite similaire. Cette poulie peut également être montée dans la console de manière à assurer une position décalée du dispositif de manoeuvre du volet roulant. Le dispositif de manoeuvre doit souvent être positionné au-delà de l'aplomb des coulisses C vers l'intérieur de l'habitation afin d'éviter les parties ouvrantes du volet roulant ou les vitrages. Ainsi, la console, objet de l'invention, peut être montée selon différents modes :
- soit dans un montage dit hors joue escamotable (utilisation du flasque fixe) ;
- soit dans un montage dit hors joue (utilisation du flasque fixe) ;
- soit dans un montage dit entre joue (utilisation de la plaque support).

La console autorise également le montage d'une tulipe 4 dont le modèle est différent en fonction de l'utilisation d'une console 1 à gauche ou à droite du caisson du volet roulant.

La tulipe 4 présente donc à la fois un système de solidarisation à la console et à la coulisse C. Sur la console, une rainure 41 disposée sur la partie supérieure de la tulipe 4 coopère avec une encoche 25 prévue dans un coin supérieur ou inférieur (en fonction du montage à droite ou à gauche) de ladite console 1, un ergot 42 en relation avec un orifice assure le maintien. Sur la coulisse C, une embase 43 disposée en partie inférieure de la tulipe 4 dont les cotes correspondent sensiblement à la largeur et à la profondeur de ladite coulisse C, de manière à s'y emboîter pour former une zone de guidage en partie haute de la patte 5 de maintien.

Selon une autre caractéristique de ladite console, elle permet le montage d'un capot 6 servant de cache extérieur. Il ne réalise pas de fonction mécanique, mais seulement une fonction esthétique, sa couleur est identique à celle du coffre. Obtenu par emboutissage d'un feuillard métallique, ou par moulage d'une matière plastique ; il est réversible et peut donc être monté à gauche ou à droite par simple retournement.

En fonction des applications visées, il se présente sous la forme d'un simple quadrilatère ou sous la forme d'un quadrilatère possédant une arête biseautée 44. Par ailleurs, ce capot 6 présente sur sa périphérie un léger rebord 45 à angle droit et muni d'une pluralité d'encoches devant coopérer au niveau des ergots 21 de clipsage placés sur la périphérie externe de ladite console.

L'invention décrite ci-dessus grâce à la standardisation de la console autorise :
- son adaptabilité aux caissons carrés et à pan coupé ;
- sa réversibilité droite, gauche ;
- son adaptabilité à tous les types de manoeuvre ;
- son adaptabilité à toutes les configurations de pose ;
- son uniformisation de couleur avec celle du coffre ;
- le guidage et le maintien du tablier et de la patte pendant le transport ;
- l'utilisation d'une patte amovible.

L'ensemble des pièces constituant le volet roulant présente un caractère de polyvalence qui autorise des changements dans la géométrie et la structure du volet roulant, même sur le chantier et sans le recours à un outillage spécialisé et est livré d'un seul tenant avec toutes les pièces nécessaires à son montage.

## Revendications

1. Console (1) pour système de montage pour volets roulants et similaires, caractérisée en ce qu'elle comprend :
- deux logements (23, 24) en forme de glissière positionnés symétriquement sur un côté de ladite console de façon que l'un ou l'autre de ces logements puisse recevoir une patte (5) amovible faisant saillie sur le côté inférieur de ladite console et venant s'encastrer dans un logement prévu dans la coulisse (C) du volet ;
- une pluralité de bossages (12, 13, 14, 15) disposés sur une couronne (11) interne de la console (1) pour le montage d'un flasque fixe (2) et/ou d'une plaque support de manoeuvre (3) ;
- une pluralité d'encoches (16, 20, 25) et d'ergots (21) sur sa périphérie pour la fixation d'un capot (6) de finition et d'une tulipe (4).

2. Console pour système de montage selon la revendication 1, caractérisée en ce qu'elle dispose de la couronne (11) pourvue intérieurement de la pluralité de bossages (12, 13, 14, 15) préférentiellement au nombre de quatre, chaque bossage étant disposé sensiblement dans une position médiane par rapport au côté du quadrilatère, en vis-à-vis et orienté perpendiculairement par rapport à l'axe longitudinal du côté.

3. Console pour système de montage selon l'une des revendications 1 ou 2, caractérisée en ce que les bossages (12, 13, 14, 15) en regard sont appariés, ainsi deux (12, 13) des quatre bossages disposent d'une entaille (16) pour le montage du flasque fixe (2), les deux autres (14, 15) sont munis sur leur paroi latérale (17) d'une zone en creux (18), pour une zone en relief (19) du flasque fixe (2).

4. Console selon l'une quelconque des revendications précédentes, caractérisée en ce qu'elle comporte sur la périphérie extérieure de sa face externe la pluralité d'ergots (21) pour le montage du capot (6) de finition et un dégagement de matière (22) égal à l'épaisseur du capot, ladite console est munie en outre, au droit des logements (23, 24), d'une pluralité d'encoches (25) dans le coin supérieur et inférieur pour le montage d'une tulipe (4).

5. Console selon l'une quelconque des revendications précédentes, caractérisée en ce que la console comporte deux arêtes biseautées (26, 27), disposées symétriquement de façon à conformer une pièce unique, quel que soit son montage dans une configuration à droite ou à gauche, ou dans un coffre carré ou à pan coupé.

6. Console selon l'une quelconque des revendications précédentes, caractérisée en ce qu'elle dispose dans son épaisseur et sur chaque côté, d'une pluralité d'ouvertures (28) oblongues, circulaires débouchant vers l'intérieur de ladite console pour le passage notamment des tringles de treuil, des sangles (S), du cordon, ou pour l'accès aux boutons de réglage des fins de course moteur.

7. Console selon l'une quelconque des revendications précédentes, caractérisée en ce qu'elle comporte sur une paroi dirigée côté intérieur du volet et sensiblement au niveau du milieu de l'arête biseautée (26,27), des orifices (29) pour le passage de l'axe du galet du guide sangle (S).

8. Console selon l'une quelconque des revendications précédentes, caractérisée en ce que la plaque support de manoeuvre (3) se présente sous la forme d'une plaque conformée en disque dont la partie centrale est pourvue d'une part, d'une pluralité d'orifices (30), placés à divers endroits de sa surface, afin de permettre le montage de système de treuil d'origine variée et d'autre part, d'un téton central (31) faisant saillie en direction de l'axe du tambour du volet roulant, destiné à recevoir un moyeu crabot (10), ladite portion en disque étant sensiblement positionnée en retrait par rapport à une portion en anneau d'épaisseur similaire et qui l'entoure, qui est munie d'une pluralité d'encoches (33), notamment quatre, placées à divers endroits de sa périphérie correspondant aux emplacements des bossages (12, 13, 14, 15) présents sur la console (1).

9. Console selon l'une quelconque des revendications précédentes, caractérisée en ce que le flasque fixe (2) se présente sous la forme d'un disque et comporte préférentiellement deux encoches (35) disposées dans une position diamétralement opposée sur la périphérie du disque et on dispose en outre au droit de chacune de ces encoches (35) une patte (36) en L faisant saillie perpendiculairement et dirigée vers l'intérieur de ladite console (1), le flasque fixe (2) comportant également sur la face dirigée côté intérieur de la console, une pluralité de zones en relief (19), notamment deux, positionnés selon un diamètre, de part en part des pattes en L (36), le flasque (2) comprenant en outre, en partie centrale, un orifice (37) muni latéralement de pattes (38) en saillie, obtenues par repoussage de la matière lors de l'emboutissage dudit flasque (2) et qui permettent soit le passage d'un axe de tambour, soit la fixation d'un moyeu crabot (10) d'un arbre de volet roulant.

10. Console selon l'une quelconque des revendications précédentes, caractérisée en ce qu'elle permet le montage dans les logements (23, 24) de la patte (5), cette patte obtenue par emboutissage d'une tôle, préférentiellement galvanisée, présente un profil en L, sa largeur correspondant -sensiblement à la largeur de la coulisse (C) du tablier du volet roulant et la profondeur de sa base correspondant quant à elle à la profondeur de la coulisse afin de ménager une zone de guidage en partie inférieure de la coulisse, ladite patte (5) présentant également des emboutis (39) de rigidification dans la direction de la plus petite dimension.

11. Console selon l'une quelconque des revendications précédentes, caractérisée en ce qu'elle autorise le montage d'une poulie (8) pour l'enroulement et le déroulement de la sangle (S) du volet roulant, cette poulie (8) présentant en son centre un orifice (40) pourvu, en fonction des applications visées, d'une section droite circulaire, pour son adaptation sur l'embout correspondant du moyeu, ou d'une section carrée, pour le passage d'un axe métallique, de section droite similaire.

12. Console selon l'une quelconque des revendications précédentes, caractérisée en ce qu'elle autorise le montage de la tulipe (4) qui présente à la fois un système de solidarisation à la console (1) et à la coulisse, une rainure (41) disposée sur la partie supérieure de la tulipe (4) coopérant avec une encoche (25) prévue dans un coin supérieur ou inférieur de ladite console (1), un ergot (42) en relation avec un orifice assurant le maintien, une embase (43) disposée en partie inférieure de la tulipe (4) dont les cotes correspondent sensiblement à la largeur et à la profondeur de ladite coulisse, de manière à s'y emboîter pour former une zone de guidage en partie haute de la patte (5) de maintien.

13. Console selon l'une quelconque des revendications précédentes, caractérisée en ce qu'elle permet le montage d'une poulie dans une position telle que cette dernière autorise un montage du dispositif de manoeuvre dans une disposition décalée du dispositif de manoeuvre du volet roulant par rapport à l'aplomb des coulisses du volet roulant, c'est-à-dire dans un montage hors joue escamotable, hors joue, entre joue.

14. Console selon l'une quelconque des revendications 8 à 13, caractérisée en ce qu'elle permet le montage, sur l'axe du moyeu crabot (10) ou sur l'axe du tambour du volet roulant et dans l'espace compris entre le flasque fixe (2) et la paroi latérale des lames formant le tablier du volet roulant, d'un flasque tournant (46) qui diminue les frottements.

## Patentansprüche

1. Konsole (1) für eine Befestigungsvorrichtung für Rolläden und dergleichen, **dadurch gekennzeichnet, daß** sie
- zwei Aufnahmen (23, 24) in Form von Gleitschienen, die symmetrisch auf einer Seite der Konsole derart positioniert sind, daß die eine oder die andere der Aufnahmen ein lösbares Befestigungseisen (5) aufnehmen kann, das über die Unterseite der Konsole hinausragt und sich in eine Aufnahme einfügt, die in der Führung (C) des Rollladens vorgesehen ist,
- eine Vielzahl von Buckeln (12, 13, 14, 15), die auf einem inneren Ring (11) der Konsole (1) zur Befestigung eines feststehenden Flansches (2) und/oder einer Halteplatte (3) für die Bedienung angeordnet sind, und
- eine Vielzahl von Aussparungen (16, 20, 25) und Vorsprüngen (21) auf ihrem Umfang zur Befestigung eines Schließblechs (6) und einer Fußmuffe (4)
umfaßt.

2. Konsole für die Befestigungsvorrichtung nach Anspruch 1, **dadurch gekennzeichnet, daß** sie den Ring (11) besitzt, der innen mit einer Vielzahl von Buckeln (12, 13, 14, 15), vorzugsweise vier, versehen ist, wobei die Buckel im wesentlichen, in bezug auf die Seite des Vierecks, in einer mittleren Position angeordnet sind, sich einander gegenüberstehen und in bezug auf die Längsachse der Seite senkrecht ausgerichtet sind.

3. Konsole für die Befestigungsvorrichtung nach Anspruch 1 oder 2, **dadurch gekennzeichnet, daß** die einander gegenüberstehenden Buckel (12, 13, 14, 15) ein Paar bilden sowie zwei (12, 13) der vier Buckel eine Aussparung (16) für die Befestigung des feststehenden Flansches (2) besitzen, während die beiden anderen (14, 15) auf ihrer Seitenfläche (17) für einen erhabenen Bereich (19) des feststehenden Flansches (2) mit einem vertieften Bereich (18) versehen sind.

4. Konsole nach einem der vorhergehenden Ansprüche, **dadurch gekennzeichnet, daß** sie auf dem Außenumfang ihrer Außenseite eine Vielzahl von Vorsprüngen (21) für die Befestigung des Schließblechs (6) und einen Materialabsatz (22), der gleich der Dicke des Schließblechs ist, umfaßt, wobei die Konsole außerdem in der oberen und unteren Ecke senkrecht auf den Aufnahmen (23, 24) mit einer Vielzahl von Aussparungen (25) für die Befestigung der Fußmuffe (4) versehen ist.

5. Konsole nach einem der vorhergehenden Ansprüche, **dadurch gekennzeichnet, daß** das die Konsole bildende Viereck zwei schräge Kanten (26, 27) enthält, die derart symmetrisch angeordnet sind, daß sie, unabhängig von ihrer Anbringung in rechter bzw. linker Ausführung oder in einem quadratischen oder schrägen Kasten, ein einziges Teil bildet.

6. Konsole nach einem der vorhergehenden Ansprüche, **dadurch gekennzeichnet, daß** sie in der Dicke und auf jeder Seite eine Vielzahl runder Langlöcher (28) besitzt, die ins Konsoleninnere führen, um den Durchgang von insbesondere den Windengestängen (9), den Rolladengurten (S) und der Schnur oder den Zugang zu den Endschaltern des Motors zu ermöglichen.

7. Konsole nach einem der vorhergehenden Ansprüche, **dadurch gekennzeichnet, daß** sie auf einer zur Innenseite des Rollladens zeigenden Wand und im wesentlichen in Höhe der Mitte der abgeschrägten Kante (26, 27) Öffnungen (29) für den Durchgang der Achse der Rolle der Führung des Rolladengurtes (S) enthält.

8. Konsole nach einem der vorhergehenden Ansprüche, **dadurch gekennzeichnet, daß** die Halteplatte (3) für die Bedienung die Gestalt einer zu einer Scheibe ausgeformten Platte annimmt, deren zentraler Teil einerseits mit einer Vielzahl von Öffnungen (30), die an verschiedenen Stellen seiner Fläche angeordnet sind, um die Befestigung eines Windensystems unterschiedlicher Herkunft zu ermöglichen, und andererseits mit einem zentralen Ansatz (31) versehen ist, der in Richtung der Achse der Trommel des Rolladens vorsteht und vorgesehen ist, eine Kupplungsnabe (10) aufzunehmen, wobei der scheibenförmige Teil im wesentlichen in bezug auf einen ringförmigen Teil versenkt ist, dessen Dicke eine ähnliche ist, der jenen umgibt und mit einer Vielzahl von Aussparungen (33), insbesondere vier, versehen ist, die an verschiedenen Stellen seines Umfangs angeordnet sind, welche den Stellen der auf der Konsole (1) vorhandenen Buckel (12, 13, 14, 15) entsprechen.

9. Konsole nach einem der vorhergehenden Ansprüche, **dadurch gekennzeichnet, daß** der feststehende Flansch (2) die Gestalt einer Scheibe annimmt und vorzugsweise zwei Aussparungen (35) enthält, die auf dem Umfang der Scheibe in einer diametral gegenüberliegenden Position angeordnet sind, und außerdem auf jeder Aussparung (35) senkrecht eine L-förmige Klaue (36) angeordnet wird, die senkrecht absteht und zum Inneren der Konsole (1) zeigt, wobei der feststehende Flansch (2) auch auf seiner zur Innenseite der Konsole gerichteten Fläche eine Vielzahl erhabener Bereiche (19), insbesondere zwei, umfaßt, die in einem Durchmesser in der Mitte zwischen den L-förmigen Klauen (36) angeordnet sind, und der Flansch (2) darüber hinaus in seinem zentralen Teil eine Öffnung (37) besitzt, die seitlich mit vorstehenden Klauen (38) versehen ist, welche durch Ausdrücken von Material beim Tiefziehen des Flansches (2) erhalten sind und entweder den Durchgang einer Trommelachse oder die Fixierung einer Kupplungsnabe (10) einer Welle des Rolladens ermöglichen.

10. Konsole nach einem der vorhergehenden Ansprüche, **dadurch gekennzeichnet, daß** sie in den Aufnahmen (23, 24) die Befestigung eines Befestigungseisens (5) erlaubt, das durch Tiefziehen eines Blechs erhalten, vorzugsweise galvanisiert ist und ein L-Profil aufweist und dessen Breite im wesentlichen der Breite der Gleitführung der Rolladenfläche entspricht und dessen Grundflächentiefe der Tiefe der Führung entspricht, um auch im unteren Teil der Führung eine Führungszone einzuarbeiten, wobei das Befestigungseisen (5) in Richtung der kleinsten Abmessung auch Versteifungssikken (39) aufweist.

11. Konsole nach einem der vorhergehenden Ansprüche, **dadurch gekennzeichnet, daß** sie die Anbringung einer Seilrolle (8) für das Auf- und Abwickeln des Rolladengurtes ermöglicht, wobei die Seilrolle (8) in ihrer Mitte eine Öffnung (40) aufweist, deren Querschnitt in Abhängigkeit von der vorgesehenen Verwendung rund, wenn sie auf den entsprechenden Ansatz der Kupplungsnabe passen soll, oder quadratisch ist, wenn eine Metallachse mit ähnlichem Querschnitt hindurchgehen soll.

12. Konsole nach einem der vorhergehenden Ansprüche, **dadurch gekennzeichnet, daß** sie die Befestigung einer Fußmuffe (4) ermöglicht, die gleichzeitig ein Verbindungssystem zwischen Konsole (1) und Führung darstellt, wobei eine auf dem oberen Teil der Fußmuffe (4) angeordnete Nut (41) mit einer Aussparung (25) zusammenwirkt, die in einer oberen oder unteren Ecke der Konsole (1) vorgesehen ist, ein mit einer Öffnung zusammenwirkender Vorsprung (42) den Halt sicherstellt und eine Paßfläche (43), deren Seiten im wesentlichen der Breite und Tiefe der Führung entsprechen, derart im unteren Teil der Fußmuffe (4) angeordnet ist, daß sie sich dort einfügt, um im oberen Teil des Befestigungseisens (5) eine Führungszone zu bilden.

13. Konsole nach einem der vorhergehenden Ansprüche, **dadurch gekennzeichnet, daß** sie die Anbringung einer Seilrolle in einer solchen Position erlaubt, daß diese die Befestigung der Bedienungseinrichtung des Rolladens in einer Anordnung, welche zur Lotrechten der Führungen des Rolladens versetzt ist, d.h. in einer Befestigung außen neben der versenkbaren Seilrollenwange, außen neben der Seilrollenwange und zwischen den Seilrollenwangen, ermöglicht.

14. Konsole nach einem der vorhergehenden Ansprüche, **dadurch gekennzeichnet, daß** sie die Befestigung eines drehbaren Flansches (46), durch welchen die Reibungen vermindert werden, auf der Achse der Kupplungsnabe (10) oder der Trommel des Rolladens und im Zwischenraum zwischen dem feststehenden Flansch (2) und der Seitenwand der Lamellen, welche die Rolladenfläche bilden, erlaubt.

## Claims

1. Bracket (1) for a mounting system for roller blinds and the like, characterized in that it comprises:
- two recesses (23, 24) in the form of a slide and positioned symmetrically on one side of said bracket, so that one or other of said recesses can receive a removable tongue (5) projecting over the lower side of said bracket and being embedded in a recess provided in the link (C) of the blind,
- a plurality of bosses (12, 13, 14, 15) located on an internal ring (11) of the bracket (1) for the mounting of a fixed flange (2) and/or a manipulation support plate (3),
- a plurality of notches (16, 20, 25) and lugs (21) on its periphery for the fixing of a finish cover (6) and a post (4).

2. Bracket for a mounting system according to claim 1, characterized in that it has a ring (11) internally provided with a plurality, preferably four bosses (12, 13, 14, 15), each boss being located substantially in a median position with respect to the side of the quadrilateral, facing and oriented perpendicular with respect to the longitudinal axis of the side.

3. Bracket for a mounting system according to one of the claims 1 or 2, characterized in that the facing bosses (12, 13, 14, 15) are paired and two (12, 13) of the four bosses have a slot (16) for the mounting of the fixed flange (2), the two others (14, 15) being provided on their side wall (17) with a hollow zone (18), for a relief zone (19) of the fixed flange (2).

4. Bracket according to any one of the preceding claims, characterized in that it has on the external periphery of its external face the plurality of lugs (21) for the mounting of the finish cover (6) and a material clearance (22) equal to the thickness of the cover, said bracket also being provided, to the right of the recesses (23, 24), with a plurality of notches (25) in the upper and lower corner for the mounting of a post (4).

5. Bracket according to any one of the preceding claims, characterized in that the bracket has two bevelled edges (26, 27), arranged symmetrically so as to form a single piece, no matter what its mounting in a configuration to the right or left, or in a square box or with cut side.

6. Bracket according to any one of the preceding claims, characterized in that it has in its thickness and on each side a plurality of circular, oblong openings (28) issuing to the inside of said bracket for the passage of in particular winch rods, straps (S), cords, or for the access to end of motor travel regulating buttons.

7. Bracket according to any one of the preceding claims, characterized in that it has on the wall directed towards the inside of the blind and substantially level with the centre of the bevelled edge (26, 27), orifices (29) for the passage of the spindle of the roller of the strap guide (S).

8. Bracket according to any one of the preceding claims, characterized in that the manipulation support plate (3) is in the form of a disk-shaped plate, whose central part is provided on the one hand with a plurality of orifices (30), located at various points on its surface, so as to permit the installation of different types of winch systems and on the other a central stud (31) projecting towards the spindle of the roller blind drum and intended to receive a dog hub (10), said disk-shaped portion being set back with respect to a ring-shaped portion having a similar thickness and which surrounds it, which is provided with a plurality and in particular four notches (33), located at different points on its periphery corresponding to the locations of the bosses (12, 13, 14, 15) present on the bracket (1).

9. Bracket according to any one of the preceding claims, characterized in that the fixed flange (2) is in the form of a disk and preferably has two notches (35) placed in a diametrically opposite position on the periphery of the disk and to the right of each of said notches (35) is provided a L-shaped tongue (36) projecting perpendicularly and directed towards the inside of said bracket (1), the fixed flange (2) also having on the face directed towards the inside of the bracket, a plurality, particularly two relief zones (19), positioned along a diameter, on either side of the L-shaped tongues (36), the flange (2) also having in the central portion an orifice (37), laterally provided with projecting tongues (38), obtained by forcing back the material during the stamping of said flange (2) and permitting either the passage of a drum spindle, or the fixing of a dog hub (10) of a roller blind shaft.

10. Bracket according to any one of the preceding claims, characterized in that it permits installation in the recesses (23, 24) of the tongue (5), said tongue being obtained by stamping a preferably galvanized sheet, which is provided with a L-shaped profile, its width corresponding substantially to the width of the link (C) of the roller blind plate and the depth of its base corresponding to the depth of the link, in order to provide a guide zone in the lower part of the link, said tongue (5) also having rigidification stamped pieces (39) in the direction of the smallest dimension.

11. Bracket according to any one of the preceding claims, characterized in that it permits the fitting of a pulley (8) for the winding on and off of the roller blind strap (S), said pulley (8) having in its centre an orifice (40) provided, as a function of the envisaged applications, a circular cross-section, for its fitting to the corresponding stamped piece of the hub, or a square cross-section for the passage of a metal spindle having a similar cross-section.

12. Bracket according to any one of the preceding claims, characterized in that it permits the fitting of the post (4), which has both a system for joining to the bracket (1) and to the link, a groove (41) located on the upper portion of the post (4) cooperating with a notch (25) located in an upper or lower corner of said bracket (1), a lug (42) related to a retaining orifice, a base (43) located in the lower part of the post (4), whose dimensions substantially correspond to the width and depth of said link, so as to be fitted therein in order to form a guide zone in the upper part of the retaining tongue (5).

13. Bracket according to any one of the preceding claims, characterized in that it permits the installation of a pulley in a position such that the latter allows a fitting of the manipulating device in a displaced arrangement of the roller blind manipulating device with respect to the plumb position of the roller blind links, i.e. a retractable outside flange, outside flange or between flange installation.

14. Bracket according to any one of the claims 8 to 13, characterized in that it permits the installation, on the spindle of the dog hub (10) or on the roller blind drum spindle and in the space between the fixed flange (2) and the side wall of blades forming the roller blind plate, of a friction-reducing, rotary flange (46).
